# DEMANDE DE BREVET EUROPEEN

(11) **EP 4 752 360 A1**
(43) Date de publication de la demande: **03.06.2026**
(21) Numéro de dépôt: 25219314.9
(22) Date de dépôt: 28.11.2025
(51) Int. Cl.: F04B 17/03, F04B 49/06, F04B 49/10

(54) **PROCÉDÉ DE PILOTAGE DU RÉGIME DE FONCTIONNEMENT D'UNE POMPE À HUILE ÉLECTRIQUE PAR TEMPS FROID**

(30) Priorité: 28.11.2024 FR 2413165
(71) Demandeur: AMPERE s.a.s., 92100 Boulougne-Billancourt (FR)
(72) Inventeur: OUSSET, Frédéric, 78280 GUYANCOURT (FR)
(74) Mandataire: Renault Group

(57) **Abrégé**

Ce procédé de pilotage du régime de fonctionnement d'une pompe à huile électrique d'un circuit de lubrification et/ou de refroidissement comprend les étapes suivantes :
- Estimation de la température de l'huile dans le circuit de lubrification et/ou de refroidissement (étape E1) ; et
- Mise en fonctionnement de la pompe (étape E2) à un régime de fonctionnement pour lequel le débit de sortie d'huile et le courant d'alimentation de la pompe sont maximisés au regard de la viscosité de l'huile à la température estimée.

## Description

### Domaine technique

La présente invention concerne le pilotage du régime de fonctionnement d'une pompe à huile électrique d'un circuit de lubrification et/ou de refroidissement.

En particulier, la présente invention concerne le pilotage du régime de fonctionnement d'une telle pompe dans des conditions de températures pour lesquelles la viscosité de l'huile augmente et risque d'endommager la pompe ou de la contraindre à l'arrêt.

De manière générale, l'invention s'applique à toute pompe à huile fonctionnant dans un environnement dont la température peut varier, par exemple dans un véhicule automobile.

### Techniques antérieures

Une pompe à huile électrique d'un moteur électrique sert à lubrifier et/ou refroidir ledit moteur avec de l'huile. Le pilotage d'une telle pompe s'effectue dans l'état de l'art par définition d'un régime de fonctionnement, directement proportionnel à un débit d'huile en sortie de la pompe, en fonction de la température de l'huile.

Dans le cas d'une température de l'huile faible, voire négative en °C, par exemple lors d'un premier démarrage matinal d'un véhicule automobile par température négative, le dimensionnement de la pompe électrique est primordial.

En effet, lors d'un premier démarrage matinal par température négative, la pompe à huile doit assurer dans l'ordre de priorité suivant :
1) un minimum de débit pour la lubrification ;
2) autant de débit possible pour le refroidissement.

Cependant, plus la température d'huile est faible, plus l'huile est visqueuse, et plus la pompe doit fournir de la puissance pour obtenir un même débit. Pour une huile plus visqueuse, le courant d'alimentation de la pompe doit donc être plus élevé pour générer un couple résistif plus important, pour un débit d'huile équivalent en sortie de la pompe.

La viscosité de l'huile augmente de façon exponentielle à froid, et augmente également du fait de son vieillissement.

Ne sachant jamais précisément la température exacte de l'huile dans un circuit de lubrification et/ou de refroidissement, il est nécessaire de surdimensionner la capacité de puissance de la pompe à huile pour être certain d'avoir le débit d'huile souhaité dans tous les cas.

En effet, si la pompe est sous-dimensionnée, il y a un risque d'arrêt de la pompe à huile lorsque la température est trop faible, l'huile étant trop visqueuse et le courant d'alimentation nécessaire pour pomper l'huile de manière à obtenir le débit désiré étant trop élevé. Dans ce dernier cas, la pompe peut posséder une stratégie de protection et s'arrête totalement ou bien la pompe ne possède pas de stratégie de protection et la mise en fonctionnement de la pompe avec un courant d'alimentation trop élevé engendre des problèmes de fiabilité, par exemple des roulements ou des joints, en plus des problèmes de surchauffe et/ou de manque de lubrification du moteur électrique.

A l'inverse, si la pompe est surdimensionnée, on ne saura pas en tirer profit pour un usage nominal.

Actuellement, afin de ne pas mettre en place de pompe trop surdimensionnée, un capteur précis de température de l'huile du circuit est utilisé, réduisant l'incertitude sur la viscosité réelle de l'huile, mais augmentant fortement les coûts de production.

Autrement dit, moins le capteur est précis, et plus le surdimensionnement de la pompe est nécessaire. En effet, si le capteur de température est précis à +/-6°C à froid et que ledit capteur indique une température d'huile de -30°C, alors la température réelle de l'huile peut être à -36°C avec une viscosité bien plus élevée qu'à -30°C. Par conséquent, s'il est nécessaire d'avoir un débit de 0,5 Litre/minute (L/min) à -30°C de température réelle, alors il est nécessaire de dimensionner la pompe pour qu'elle soit capable de débiter 0,5L/min avec une huile de viscosité correspondant à une huile de -36°C. Si le capteur est plus précis avec une incertitude de +/-3°C par exemple, il faut dimensionner la pompe pour débiter 0,5L/min avec une huile de viscosité correspondant à une huile de -33°C.

### Exposé de l'invention

La présente invention a donc pour but de pallier les inconvénients précités et de fournir un procédé de pilotage du régime de fonctionnement d'une pompe à huile électrique d'un circuit de lubrification et/ou de refroidissement permettant un juste équilibre de dimensionnement de la pompe à huile et de ne pas utiliser de capteur de température trop précis et onéreux.

La présente invention a pour objet un procédé de pilotage du régime de fonctionnement d'une pompe à huile électrique d'un circuit de lubrification et/ou de refroidissement, ledit procédé comprenant les étapes suivantes :
- Estimation de la température de l'huile dans le circuit de lubrification et/ou de refroidissement ; et
- Mise en fonctionnement de la pompe à un régime de fonctionnement pour lequel le débit de sortie d'huile et/ou le courant d'alimentation de la pompe sont maximisés au regard de la viscosité de l'huile déterminée par la température estimée.

Ainsi, ce procédé permet l'optimisation du dimensionnement de la pompe et l'atteinte systématique du débit maximal possible de la pompe pour de faible températures, sans avoir besoin d'une information précise de température.

Avantageusement, on effectue l'étape de mise en fonctionnement de la pompe à un régime de fonctionnement pour lequel le débit de sortie d'huile et/ou le courant d'alimentation de la pompe sont maximisés au regard de la viscosité de l'huile à la température estimée uniquement lorsque la température de l'huile estimée est inférieure ou égale à un seuil de température prédéterminé.

Avantageusement, on effectue une étape de mise en fonctionnement de la pompe à un régime de fonctionnement selon une table de correspondance secondaire entre le régime de fonctionnement et la température de l'huile estimée mise en œuvre uniquement lorsque la température estimée est supérieure audit seuil de température prédéterminé, la table de correspondance secondaire étant établie de sorte que le régime de fonctionnement délivre un débit d'huile souhaité en fonction de la température de l'huile.

Dans un mode de mise en œuvre, le seuil de température prédéterminé est compris entre -10°C et 20°C, de préférence entre -5°C et 10°C.

Dans un mode particulier de mise en œuvre, l'étape d'estimation de la température de l'huile comprend la mesure ou la déduction de la température de l'huile avec une incertitude pouvant atteindre plus ou moins 15°C.

Avantageusement, la température estimée est la température mesurée ou déduite à laquelle est retranchée l'incertitude de 15°C.

Avantageusement, l'étape de mise en fonctionnement de la pompe à un régime de fonctionnement pour lequel le débit de sortie d'huile et/ou le courant d'alimentation de la pompe sont maximisés au regard de la viscosité de l'huile à la température estimée est mise en œuvre par mise en fonctionnement de la pompe à un régime de fonctionnement selon une table de correspondance primaire obtenue préalablement par une étape de simulation ou de test de la correspondance entre une température d'huile et/ou un courant d'alimentation limite, notamment le courant maximal admissible de la pompe au-delà duquel la pompe est endommagée, notamment par une surchauffe.

Dans un mode de mise en œuvre, la table de correspondance primaire est stockée dans un calculateur de la pompe ou dans un calculateur externe envoyant des consignes de régime de fonctionnement à ladite pompe.

Avantageusement, la pompe à huile électrique est une pompe volumétrique dont le débit en sortie est proportionnel au régime de fonctionnement.

Avantageusement, le présent procédé est mis en œuvre pour le pilotage du régime de fonctionnement de la pompe à huile électrique du circuit de lubrification et/ou de refroidissement d'un moteur électrique de véhicule automobile,

### Brève description des dessins

D'autres buts, caractéristiques et avantages de l'invention apparaîtront à la lecture de la description suivante, donnée uniquement à titre d'exemple non limitatif, et faite en référence au dessin annexé sur lequel :
[Fig 1]
est une vue schématique des étapes mise en œuvre dans le procédé de pilotage du régime de fonctionnement d'une pompe à huile électrique selon l'invention.

### Exposé détaillé d'au moins un mode de réalisation

On a représenté schématiquement sur la figure 1 les étapes d'un procédé de pilotage du régime de fonctionnement d'une pompe à huile électrique d'un circuit de lubrification et/ou de refroidissement.

Le circuit de lubrification et/ou de refroidissement est par exemple celui d'un moteur électrique de véhicule automobile.

La pompe à huile électrique est par exemple une pompe volumétrique, également appelée pompe à déplacement positif, dont le débit en sortie est proportionnel au régime de fonctionnement de ladite pompe.

Dans ce procédé de pilotage du régime de fonctionnement de la pompe, on effectue en premier lieu une étape E1 d'estimation de la température de l'huile dans le circuit de lubrification et/ou de refroidissement.

L'étape E1 d'estimation de la température de l'huile comprend la mesure, par exemple par un capteur de température, ou bien la déduction, par exemple par un estimateur de température, de la température de l'huile présente dans le circuit de refroidissement et/ou de lubrification. La mesure ou la déduction s'effectue avec une incertitude pouvant aller jusqu'à plus ou moins 15°C, de préférence de plus ou moins 10°C.

En effet, le présent procédé est robuste et ne nécessite pas de devoir estimer la température de l'huile avec précision.

En particulier, la température estimée lors de l'étape E1 est de préférence la température mesurée ou déduite à laquelle est retranchée l'incertitude, le cas échéant de 15°C ou de 10°C.

Puis, on effectue une étape E2 de mise en fonctionnement de la pompe à un régime de fonctionnement pour lequel le débit de sortie d'huile de la pompe et/ou le courant d'alimentation de la pompe sont les plus élevés possible, autrement dit maximisés, au regard de la viscosité de l'huile déterminée par la température estimée à l'étape E1. En effet, une viscosité importante de l'huile doit être prise en compte afin de ne pas surchauffer la pompe avec un courant d'alimentation trop important.

Autrement dit, le débit de sortie d'huile de la pompe et/ou le courant d'alimentation de la pompe sont maximisés tout en veillant à ce que la pompe ne puisse être endommagée par la viscosité de l'huile à la température estimée à l'étape E1. La pompe est considérée comme endommagée dès lors que son fonctionnement est anormal ou que ses paramètres de fonctionnement sont supérieurs aux paramètres nominaux, donnés par le constructeurs de la pompe, pendant une durée supérieure à un temps prédéterminé, par exemple 5 secondes. La pompe peut par exemple surchauffer et être considérée comme endommagée.

Dans un mode de mise en œuvre particulier, le paramètre à maximiser en priorité parmi le débit de sortie d'huile de la pompe et le courant d'alimentation de la pompe est ledit courant d'alimentation de la pompe.

Dans un premier mode particulier de mise en œuvre, cette étape E2 est effectuée par un calculateur de la pompe, déterminant automatiquement un régime de fonctionnement pour lequel le débit de sortie d'huile de la pompe et/ou le courant d'alimentation de la pompe sont les plus élevés possible, autrement dit maximisés, sans que la pompe ne puisse être endommagée par la viscosité de l'huile à la température estimée à l'étape E1

Dans un second mode particulier de mise en œuvre, on effectue l'étape E2 de mise en fonctionnement de la pompe à un régime de fonctionnement selon une table de correspondance primaire entre le régime de fonctionnement et la température de l'huile estimée.

La table de correspondance primaire est établie de sorte que le régime de fonctionnement est le régime de fonctionnement de la pompe pour lequel le débit de sortie d'huile de la pompe et/ou le courant d'alimentation de la pompe sont les plus élevés possible, autrement dit maximisés, sans que la pompe ne puisse être endommagée par la viscosité de l'huile à la température correspondante.

La table de correspondance primaire est optionnellement obtenue préalablement par une étape E3 de simulation ou de test de la correspondance entre une température d'huile et/ou un courant d'alimentation limite au-delà duquel la fiabilité de la pompe n'est plus garantie, voire la pompe est endommagée. Le courant d'alimentation limite est par exemple le courant maximal admissible de la pompe, un courant supérieur impliquant un endommagement de la pompe, par exemple par surchauffe.

Selon un mode particulier de mise en œuvre, cette étape E2 de mise en fonctionnement de la pompe est uniquement effectuée lorsque la température de l'huile estimée est inférieure ou égale à un seuil de température prédéterminé.

Le seuil de température prédéterminé est par exemple compris entre -10°C et 20°C, de préférence entre -5°C et 10°C.

En dessous de ce seuil prédéterminé, la pompe est donc en fonctionnement à son régime de fonctionnement le plus élevé possible, autrement dit maximisé, sans que ledit régime ne soit trop élevé et ne détériore la pompe.

La pompe ne doit en aucun cas s'arrêter pour l'une de ces causes, sauf si la température d'huile est inférieure à un second seuil prédéterminé, par exemple de -50°C.

Ainsi, le débit en sortie de la pompe est optimisé pour une gamme de températures faibles et communes. En particulier, pour un même courant d'alimentation, plus la température de l'huile augmente et plus la vitesse de la pompe à huile augmente, corrélation par exemple représentée dans la table de correspondance primaire.

Par ailleurs, lorsque la température estimée est supérieure audit seuil de température prédéterminé, par exemple pour une température supérieure à 20°C, on effectue plutôt une étape E4 de mise en fonctionnement de la pompe à un régime de fonctionnement selon une table de correspondance secondaire entre le régime de fonctionnement et la température de l'huile estimée.

La table de correspondance secondaire est établie de sorte que le régime de fonctionnement délivre un débit d'huile souhaité en fonction de la température de l'huile, sans autre condition puisque la viscosité de l'huile devient très faible pour de hautes températures et que la puissance que peut délivrer la pompe, notamment en termes de couple résistif, n'est plus limitante.

Cette table de correspondance secondaire est classique et est par exemple obtenue préalablement selon les besoins du circuits de lubrification et/ou de refroidissement à certaines températures d'huile, ladite table de correspondance secondaire étant optionnellement obtenue par la prise en compte additionnelle d'un ensemble de paramètres tels que l'acoustique du moteur électrique, la cavitation, ou la fiabilité mécanique d'un élément du moteur pour de telles températures.

Dans un mode particulier de mise en œuvre, la table de correspondance primaire est stockée dans un calculateur de la pompe ou dans un calculateur externe envoyant des consignes de régime de fonctionnement à ladite pompe.

Il en est de même pour la table de correspondance secondaire qui peut être stockée dans un calculateur de la pompe ou dans un calculateur externe envoyant des consignes de régime de fonctionnement à ladite pompe.

## Revendications

1. Procédé de pilotage du régime de fonctionnement d'une pompe à huile électrique d'un circuit de lubrification et/ou de refroidissement, **caractérisé en ce qu'**il comprend les étapes suivantes :
- Estimation de la température de l'huile dans le circuit de lubrification et/ou de refroidissement (étape E1) ; et
- Mise en fonctionnement de la pompe (étape E2) à un régime de fonctionnement pour lequel le débit de sortie d'huile et/ou le courant d'alimentation de la pompe sont maximisés au regard de la viscosité de l'huile déterminée par la température estimée.

2. Procédé selon la revendication 1, dans lequel on effectue l'étape (E2) de mise en fonctionnement de la pompe à un régime de fonctionnement pour lequel le courant d'alimentation de la pompe est maximisé au regard de la viscosité de l'huile à la température estimée uniquement lorsque la température de l'huile estimée est inférieure ou égale à un seuil de température prédéterminé.

3. Procédé selon la revendication 2, dans lequel on effectue une étape (E4) de mise en fonctionnement de la pompe à un régime de fonctionnement selon une table de correspondance secondaire entre le régime de fonctionnement et la température de l'huile estimée, mise en œuvre uniquement lorsque la température estimée est supérieure audit seuil de température prédéterminé, la table de correspondance secondaire étant établie de sorte que le régime de fonctionnement délivre un débit d'huile souhaité en fonction de la température de l'huile.

4. Procédé selon l'une des revendications 2 et 3, dans lequel le seuil de température prédéterminé est compris entre -10°C et 20°C, de préférence entre -5°C et 10°C.

5. Procédé selon l'une quelconque des revendications 1 à 4, dans lequel l'étape (E1) d'estimation de la température de l'huile comprend la mesure ou la déduction de la température de l'huile avec une incertitude pouvant atteindre plus ou moins 15°C.

6. Procédé selon la revendication 5, dans lequel la température estimée est la température mesurée ou déduite à laquelle est retranchée l'incertitude de 15°C.

7. Procédé selon l'une quelconque des revendications 1 à 6, dans lequel l'étape (E2) de mise en fonctionnement de la pompe à un régime de fonctionnement pour lequel le débit de sortie d'huile et/ou le courant d'alimentation de la pompe sont maximisés au regard de la viscosité de l'huile à la température estimée est mise en œuvre par mise en fonctionnement de la pompe à un régime de fonctionnement selon une table de correspondance primaire obtenue préalablement par une étape (E3) de simulation ou de test de la correspondance entre une température d'huile et/ou un courant d'alimentation limite, notamment le courant maximal admissible de la pompe, au-delà duquel la pompe est endommagée, notamment par une surchauffe.

8. Procédé selon la revendication 7, dans lequel la table de correspondance primaire est stockée dans un calculateur de la pompe ou dans un calculateur externe envoyant des consignes de régime de fonctionnement à ladite pompe.

9. Procédé selon l'une quelconque des revendications 1 à 8, dans lequel la pompe à huile électrique est une pompe volumétrique dont le débit en sortie est proportionnel au régime de fonctionnement.

10. Procédé selon l'une des revendications 1 à 9, mis en œuvre pour le pilotage du régime de fonctionnement de la pompe à huile électrique du circuit de lubrification et/ou de refroidissement d'un moteur électrique de véhicule automobile.
